# FASCICULE DE BREVET EUROPEEN

(11) **EP 0 065 430 B1**
(45) Date de publication et mention de la délivrance du brevet: **27.03.1985**
(21) Numéro de dépôt: 82400644.9
(22) Date de dépôt: 08.04.1982
(51) Int. Cl.: B43K 1/02

(54) **Dispositif d'écriture pour stylographe à plume**
Schreibfeder für Füllfederhalter
Writing tip for a fountain pen

(30) Priorité: 10.04.1981 FR 8107227
(43) Date de publication de la demande: 24.11.1982
(73) Titulaire: S.T. DUPONT Société anonyme dite:, F-75755 Paris Cédex 15 (FR)
(72) Inventeur: Malamoud, Jean, F-74410 Saint Jorioz (FR)
(74) Mandataire: Jolly, Jean-Pierre

## Description

La présente invention concerne un dispositif d'ecriture pour stylographe à plume.

Les plumes d'ecriture comportant à leur extrémité deux becs séparés par une fente. Cette fente possède une double fonction, d'une part, conférer à la plume la souplesse dédirée, d'autre part, assurer l'alimentation en encore de la pointe d'écriture. A cet effet, la plume est appliquée contre un bloc d'alimentation comportant plusieurs canaux reliés au réservoir d'encre et disposés en regard de la fente de la plume (FR-A-983 957).

Cette fente est généralement formée par tronçonnage de la plume, à l'aide, par exemple, d'une meule ou de tout instrument de ce type, puis les becs de la pointe d'ecriture sont amenes au contact l'un de l'autre. Bien que les meules utilisees dans cette technique soient particulièrement fines, il n'est pas possible, pour des raisons d'ordre mécanique, d'abaisser l'épaisseur des meules au-dessous d'un certain seuil, correspondant à une largeur de fente minimum.

Or une largeur trop importante de cette fente présente un grave inconvénient, lorsque le stylographe est soumis à un choc ou à une impulsion brutale, car, sous l'effet de ce choc, la plume entre en vibration et vient frapper la couche d'encre amenée du réservoir par les canaux d'alimentation. L'encre est ainsi projetée au travers de la rainure de la plume, ce qui a pour conséquence de provoquer de multiples salissures de la face externe de celle-ci.

Pour réduire la largeur de la fente de la plume et limiter ainsi cet inconvénient, on pourrait envisager de réaliser cette fente par cisaillage de la plume, mais cette technique présente l'inconvénient de faire subir à la plume des déformations beaucoup trop importantes.

La présente invention a pour but de proposer un dispositif d'ecriture pour stylographe à plume dans lequel la plume proprement dite comporte une fente de dimensions usuelles, qui peut ainsi être réalisée par des techniques connues, mais qui est équipés d'un moyen simple et peu coûteux à mettre en oeuvre, en vue de limiter les salissures par projection d'encre lorsque le stylographe est soumis à un choc ou à une brusque impulsion.

A cet effet, l'invention a pour objet un dispositif d'ecriture pour stylographe comportant un bloc d'alimentation en encre et une plume à deux becs, ces deux becs étant séparés par une fente, l'alimentation en encre de la plume étant assurée par au moins un canal du bloc d'alimentation en communication avec un réservoir d'encre, d'une part, et avec ladite fente, d'autre part, les face internes et/ou externes des deux becs de la plume comportent, sur une partie de leur longueur, une pellicule d'une matière compatible avec l'encre et apte à être mouillée par celle-ci, ce dispositif étant caractérisé en ce que les pellicules forment deux lévres, ces lèvres s'étendant sous et/ou sur la fente et étant jointives en position de repos de la plume. Dans le FR-A-983 957 il n'y a pas de lèvres, jointives en position de repos.

En effet, la demanderesse a établi qu'une plume ainsi équipée sur chacun ses becs d'une pellicule ces pellicules formant au droit de la fente deux lèvres recouvrant celle-ci en position de repos, prévient les salissures accidentelles des la surface libre de la plume, lorsque le stylo est soumis à un choc, sans pour autant s'oposer à une alimentation en encre normale de la pointe d'ecriture.

Lesdites pellicules pourront être disposées aussi bien sur la face externe de la plume, que sur sa face interne, entre celle-ci et le canal d'alimentation.

Avantageusement, afin de faciliter l'alimentation en encre de la plume, les lèvres s'étendront jusqu'à la pointe d'écriture de la plume.

Elles pourront être réalisées en toute matière compatible avec l'encre et apte à être mouillée par celle-ci, éventuellement après un traitement de surface.

On peuit utiliser, par exemple, des vernis liquides, dont on enduit les becs de la plume et qui adhèrent à ceux-ci en séchant. On mentionnera notamment des vernis à base d'acétate de cellulose ou d'acétobutyrate.

On peut également employer des matières plastiques, notamment du type des A B S (copolymères acrylonitrilebutadiène-styrène) ou du polytétrafluoréthylène, que l'on traite éventuellement en surface en vue d'accroître leur mouillabilité.

On peut aussi déposer sur les becs une pellicule métallique, notamment d'or, le métal déposé pouvant être identique ou non à celui de la plume.

L'épaisseur de la pellicule recouvrant les becs de la plume n'a pas de caractère critique. Elle est généralement de l'ordre de quelques centièmes à quelques dixième de millimètre.

La pellicule peut être déposée sur chacun des becs sous forme continue en recourant complètement la fente de la plume, le film obtenu étant ensuite découpé au droit de la fente, soit par une déchirure, consécutive à un simple écartement des becs de la plume, soit en employant des moyens connus dans la technique tels que faisceau laser etc ... de façon à former deux lèvres, jointives en position de repos. Un tel procédé de fabrication entre également dans le cadre de la présente invention. Enfin, les plumes entrant dans la constitution du dispositif d'écriture décrit ci-dessus constituent un aute objet de l'invention.

Les dessins annexés, qui n'ont pas de caractère limitatif, illustrent la mise en oeuvre de l'invention. Sur ces dessins:
La figure 1 est une coupe longitudinale de l'extrémité d'un dispositif d'écriture conforme à l'invention, suivant la ligne 1-1 de la figure 2;
La figure 2 est une vue de dessus de l'extrémité du dispositif d'écriture de la figure 1, avec la plume en position de repos;
La figure 3 est une vue analogue à la figure 2, avec les deux becs de la plume écartés l'un de l'autre;
La figure 4 est une coupe transversale de ce même dispositif, suivant la ligne IV-IV de la figure 1;
La figure 5 est une coupe de détail d'une variante du dispositif de la figure 1 ;
La figure 6 est une coupe analogue à la figure 5 d'une autre forme de réalisation de l'invention.

Le dispositif d'écriture représenté sur les figures 1 à 4 comprend, de façon conne en soi, une plume 1 supportée par un bloc d'alimentation en encre 2, comportant un canal d'alimentation 3, qui communique avec un réservoir d'encre (non représenté) et dont la surface libre est tournée vers la face interne de la plume 1.

La plume 1 comprend deux becs 4a, 4b, séparés par une fente 5 et se terminant par une pointe d'écriture 6a, 6b. En position de repos (figure 2), les deux pointes 6a, 6b sont sensiblement au contact l'une de l'autre, et peuvent s'écarter, lorsque la plume prend appui sur le papier en position d'écriture (figure 3, sur laquelle l'écartement des pointes a cependant été exagéré pour plus de clarté). Lorsque le stylographe équipé de ce dispositif d'écriture reçoit un choc, la plume 1 entre en vibration et vient frapper de façon répétée l'encre contenue dans le canal 3, et projeter celle-ci à travers la fente 5 avec pour effet de salir la face externe de la plume.

Pour remédier à cet inconvénient, conformément à l'invention, les becs 4a et 4b de la plume sont revêtus, sur l'une de leurs faces - leur face interne, dans le cas des figures 1 à 5 -, d'une pellicule formant deux lèvres, respectivement 7a, 7b, en un matériau compatible avec l'encre, c'est-à-dire chimiquement inerte par rapport à elle, et mouillable par celle-ci. Ces pellicules s'étendent sur une partie au moins de la longueur des becs et sont en contact mutuel sur toute cette longueur en recouvrant ainsi la fente 5, comme on le voit par exemple sur les figures 2 et 4.

De cette manière, les lèvres 7a et 7b qui recouvrent la fente 5 en position de repos préviennent les projections d'encre à travers celle.ci, sans s'opposer pour autant à l'alimentation en encre de la plume, et, plus particulièrement, des pointes d'écriture 6a, 6b.

Bien contraire, les lèvres 7a, 7b, peuvent favoriser l'alimentation en encre, lorsque les pointes 6a et 6b sont écartées l'une de l'autre, lorsque l'on appuie la plume contre le papier (figure 3). En effet, alors que cet écartement a normalement pour effet un recul du film d'encre, qui ne vient plus alors au contact des pointes 6a, 6b, il suffit, pour remédier à cet inconvénient, de prolonger les lèvres 7a, 7b jusqu'à l'extrémité de la plume (voir figure 5, où les organes déjà décrits conservent les mêmes chiffres de référence), pour minimiser leur écartement et favoriser ainsi l'accessibilité des pointes 6a, 6b, au film d'encre.

Il est clair que les lèvres 7a ou 7b peuvent être indifféremment disposées sur la face interne ou sur la face externe de la plume (voir figure 6, sur laquelle les organes décrits ci-dessus conservent les mêmes références affectées de l'indice'), tout en remplissant la même fonction.

L'invention fournit donc un moyen simple et facile à mettre en oeuvre pour s'opposer aux projections d'encre, sous l'effet d'un choc, à travers la fente d'une plume d'un stylographe, et pour éviter ainsi les salissures de la face externe de la plume qui en résultent habituellement.

## Revendications

1. Dispositif d'écriture pour stylographe comportant un bloc d'alimentation en encre (2) et une plume (1) à deux becs (4a, 4b) séparés par une fente (5), l'alimentation en encre de la plume étant assurée par au moins un canal du bloc d'alimentation en communication avec un réservoir d'encre, d'une part, et avec ladite fente, d'autre part, les faces internes et/ou externes des deux becs (4a, 4b) de la plume comportent, sur une partie de leur longueur, une pellicule d'une matière compatible avec l'encre et apte à être mouillée par celle-ci, ce dispositif étant caractérisé en ce que les pellicules forment deux lèvres (7a, 7b) qui s'étendent sous et/ou sur la fente (5), et sont jointives en position de repos de la plume.

2. Dispositif d'écriture selon la revendication 1, caractérisé en ce que lesdites lèvres (7a, 7b) s'étendent sensiblement dequis l'origine de la fente (5) de la plume jusqu'à l'extrémité (6a, 6b) des becs (4a, 4b).

3. Dispositif d'écriture selon l'une des revendications précédentes, caractérisé en ce que lesdites lèvres (7a, 7b) sont constituées d'un vernis, notamment d'un vernis a base d'acétate de cellulose ou d'acétobutyrate.

4. Dispositif d'écriture selon l'une des revendications précédentes, caractérisé en ce que lesdites lèvres (7a, 7b) sont constituées d'une matière plastique, notamment d'un copolymère acrylonitrile-butadiène-styrène ou de polytétrafluoréthylène, ayant éventuellement subi un traitement de surface apte à accroître leur mouillabilité.

5. Dispositif d'écriture selon l'une des revendications 1 et 4, caractérisé en ce que lesdits lèvres (7a, 7b) sont constituées d'un métal, identique ou non à celui de la plume.

6. Plume de stylographe pour la réalisation d'un dispositif décriture selon l'une des revendications 1 à 5, comprenant deux becs (4a, 4b) séparés par une fente (5), les faces internes et/ ou externes des deux becs de la plume comportant, sur une partie de leur longueur, une pellicule d'une matière compatible avec l'encre et apte à être mouillée par celli-ci, cetle plume étant caractérisé en ce que les pellicules forment deux lèvres (7a, 7b) qui s'étendent sous et/ou sur la fente (5) et sont jointives en position de repos de la plume.

7. Procédé de fabrication d'une plume de stylographe selon la revendication 6, caractérisé en ce que l'on dépose, sur les deux becs (4a, 4b) et la fente (5) de la plume, une unique pellicule continue d'une matière compatible avec l'encre et mouillable par celle-ci et en ce que l'on découpe ensuite ladite pellicule au droit de la fente (5).

## Patentansprüche

1. Schreibvorrichtung für Füllfederhalter mit einem Zufuhrblock (2) für Tinte und einer zwei durch einen Spalt (5) voneinander getrennte Zungen (4a, 4b) aufweisenden Feder (1), wobei die Versorgung der Feder mit Tinte durch zumindest einen im Zufuhrblock vorgesehenen und einerseits mit einem Tintenspeicher und andererseits mit dem Spalt in Verbindung stehenden Kanal sichergestellt ist und die Innenseiten und/ oder die Außenseiten der zwei Zungen (4a, 4b) der Feder über einen Teil ihrer Länge einen Film aus einem mit der Tinte verträglichen und durch die Tinte benetzbaren Material aufweisen, wobei diese Schreibvorrichtung dadurch gekennzeichnet ist, daß die Filme zwei Lippen (7a, 7b) bilden, die sich unter und/oder über den Spalt (5) erstrecken und in Ruhelage der Feder aneinander anliegen.

2. Schreibvorrichtung nach Anspruch 1, dadurch gekennzeichnet, daß sich die Lippen (7a, 7b) im wesentlichen vom Ursprung des Spaltes (5) der Feder bis zum Ende (6a, 6b) der Zungen (4a, 4b) erstrecken.

3. Schreibvorrichtung nach einem der vorhergehenden Ansprüche, dadurch gekennzeichnet, daß die Lippen (7a, 7b) von einem Lack, insbesondere einem Lack auf Basis von Zelluloseacetat oder Acetobutyrat, gebildet sind.

4. Schreibvorrichtung nach einem der vorhergehenden Ansprüche, dadurch gekennzeichnet, daß die Lippen (7a, 7b) von einem Kunststoff, insbesondere einem Acrylnitril-Butadien-StyrolCopolymer oder von Polytretafluoräthylen, gebildet sind und gegebenenfalls eine die Benetzbarkeit erhöhende Oberflächenbehandlung erfahren haben.

5. Schreibvorrichtung nach einem der Ansprüche 1 bis 4, dadurch gekennzeichnet, daß die Lippen (7a, 7b) aus Metall bestehen, welches mit dem Metall der Feder identisch ist oder nicht.

6. Schreibfeder für Füllfederhalter zur Verwirklichung einer Schreibvorrichtung gemäß einem der Ansprüche 1 bis 5, mit zwei durch einen Spalt (5) voneinander getrennten Zungen (4a, 4b), wobei die Innenseiten und/oder die Außenseiten der zwei Zungen der Feder über einen Teil ihrer Länge einen Film aus einem mit der Tinte verträglichen und durch die Tinte benetzbaren Material aufweisen, wobei diese Schreibfeder dadurch gekennzeichnet ist, daß die Filme zwei Lippen (7a, 7b) bilden, die sich unter und/oder über den Spalt (5) erstrecken und in Ruhelage der Feder aneinander anliegen.

7. Verfahren zum Herstellen einer Feder für einen Füllfederhalter, gemäß Anspruch 6, dadurch gekennzeichnet, daß auf die zwei Zungen (4a, 4b) und den Spalt (5) der Feder ein einziger durchgehender Film aus einem mit der Tinte verträglichen und durch diese benetzbaren Material aufgebracht wird und daß anschließend der Film an der Stelle des Spaltes (5) durchgeschnitten wird.

## Claims

1. A writing device for fountain pens comprising an ink supply block (2) and a pen nib (1) with two tips (4a, 4b) separated by a slit (5), the ink supply for the nib being provided by at least one channel in the supply block in communication with an ink reservoir, on the one hand, and with said slit on the other, the internal and/or external faces of the two tips (4a, 4b) of the nib comprise, over a part of their length, a film of a material compatible with the ink and adapted to be wetted thereby, this device being characterized in that the films form two lips (7a, 7b) which extend under and/or over the slit (5), and are in jointing relation in the rest position of the nib.

2. The writing device according to claim 1, characterized in that said lips (7a, 7b) extend substantially from the origin of the slit (5) of the nib as far as the end (6a, 6b) of the tips (4a, 4b).

3. Writing device according to one of the preceding claims, characterized in that said lips (7a, 7b) are formed by a varnish, more particularly a cellulose acetate or acetobutyrate based varnish.

4. Writing device according to one of the preceding claims, characterized in that said lips (7a, 7b) are formed by a plastic material, more especially an acrylonitrilebutadiene-styrene copolymer or polytetrafluorethylene, possibly having been subjected to a surface treatment for increasing the wettability thereof.

5. Writing device according to one of claims 1 and 4, characterized in that said lips (7a, 7b) are formed by a metal, identical or not to that of the nib.

6. A fountain pen nib for forming a writing device according to one of claims 1 to 5, comprising two tips (4a, 4b) separated by a slit, the internal and/or external faces of the two tips of the nib comprising, over a part of their length a film of a material compatible with the ink and adapted to be wetted thereby, this nib being characterized in that the films form two lips (7a, 7b) which extend under and/or over the slit (5) and are in jointing relation in the rest position of the nib.

7. A process for manufacturing a fountain pen nib according to claim 6, characterized in that, on the two tips, (4a, 4b) and the slit (5) of the nib, is deposited a single continuous film of a material compatible with the ink and wettable thereby and in that said film is then cut at right angles to the slit (5).
